# EUROPÄISCHE PATENTSCHRIFT

(11) **EP 1 456 524 B1**
(45) Veröffentlichungstag und Bekanntmachung des Hinweises auf die Patenterteilung: **13.02.2008**
(21) Anmeldenummer: 02787951.9
(22) Anmeldetag: 17.12.2002
(51) Int. Cl.: F02M 47/02, F02M 63/00

(54) **EINSPRITZINJEKTOR FÜR BRENNKRAFTMASCHINEN**
INJECTOR FOR INTERNAL COMBUSTION ENGINES
INJECTEUR POUR MOTEURS A COMBUSTION INTERNE

(30) Priorität: 21.12.2001 DE 10163693
(43) Veröffentlichungstag der Anmeldung: 15.09.2004
(73) Patentinhaber: L'ORANGE GMBH, D-70435 Stuttgart (DE)
(72) Erfinder: SCHEIBE, Wolfgang, 71642 Ludwigsburg-Poppenweiler (DE); RESSEL, Horst, 71364 Winnenden (DE); MALITSKY, Wilhelm, 74360 Ilsfeld-Helfenberg (DE)
(86) Internationale Anmeldenummer: PCT/EP2002/014350
(87) Internationale Veröffentlichungsnummer: WO 2003/054376

(56) Entgegenhaltungen:
- EP-A- 0 907 018
- EP-A- 0 971 123
- DE-A- 19 826 719
- US-A- 5 915 361
- US-A- 5 975 428
- US-A- 6 092 737

## Beschreibung

Die Erfindung betrifft einen Einspritzinjektor für Brennkraftmaschinen, insbesondere für mit Diesel oder Schweröl als Einspritzmedium betriebene Brennkraftmaschinen, gemäß dem Oberbegriff des Anspruches 1.

Bei Einspritzinjektoren müssen zur Steuerung des Ventilschließgliedes eines Hauptstromventiles teilweise erhebliche Stell- bzw. Haltekräfte aufgebracht werden. Hierzu wird dem Hauptstromventil vorgelagert ein Steuerventil vorgesehen, das einen Steuerraum aufweist, der in seinem Volumen teilweise über einen hubbeweglichen Steuerkolben begrenzt ist, dessen Stellbewegungen auf das Ventilschließglied des Hauptstromventiles, so beispielsweise die Düsennadel einer Einspritzdüse oder eines Einspritzmengensteuerventiles übertragen werden. Die Stellkräfte des Steuerkolbens sind abhängig vom Druck im Steuerraum, auf den ein gedrosselter, hochdruckseitiger Zulauf ausmündet und von dem ein gedrosselter und gesteuerter Ablauf ausgeht. Ist der Ablauf geöffnet, so wird der Druck im Steuerraum abgebaut und über den Steuerkolben ein Teil des Steuerraumvolumens in den Ablauf verdrängt. Wesentlich größer als diese in den Ablauf verdrängte Menge von auch als Steuermedium eingesetzten Einspritzmedium ist die Leckage, die bei geöffnetem Ablauf durch den Kurzschluss zwischen hochdruckseitigem Zulauf und niederdruckseitigem Ablauf, ungeachtet der beiderseitigen Drosselung als Steuerleckage, zustande kommt.

Dies gilt bei zum Steuerraum freiliegenden Mündungen von Zu- und Ablauf, ungeachtet dessen, welchen vom Steuerkolben nicht überfahrenen bzw. nicht abgedeckten Wandbereichen des Steuerraumes diese zugeordnet sind.

Eine diesbezügliche Zuordnung ist der EP 0 907 018 A2 zu entnehmen, bei der der zulaufseitige Öffnungsquerschnitt zum Steuerraum dessen Stirnwand in Überdeckung zur Stirnseite des Steuerkolbens zugeordnet ist, während der ablaufseitige Öffnungsquerschnitt radial außerhalb des stirnseitigen Umfangs des Steuerkolbens im vom Steuerkolben nicht übersteuerten Bereich liegt, wobei das Steuerglied und die zugehörigen Stelleinrichtungen des Steuerventiles entsprechend der radialen Lage des ablaufseitigen Öffnungsquerschnittes radial zum Steuerkolben angeordnet sind, um zu einer verkürzten und gedrängten Bauweise des Einspritzinjektors zu kommen.

Aus US 5 975 428 ist auch einem ähnlichen Einspritzinjektor bekannt.

Bei einem Einspritzinjektor der eingangs genannten und im Oberbegriff des Anspruches 1 berücksichtigten Art liegt der Zulauf auf den Steuerraum bezüglich seines Öffnungsquerschnittes radial außerhalb des stirnseitigen Umfangs des Steuerkolbens und es ist der ablaufseitige Öffnungsquerschnitt der Stirnwand des Steuerraumes in Überdeckung zur Stirnseite des Steuerkolbens zugeordnet, wobei der Steuerkolben bezüglich seiner Stirnseite eine Überwölbung aufweist, die als Teil der Anschlagbegrenzung in Überdeckung zum ablaufseitigen, der Stirnwand zugeordneten Öffnungsquerschnitt liegt, so dass sich über die Anschlagbegrenzung bei geöffnetem Steuerventil und druckentlastetem Steuerraum für den Steuerkolben eine die Verbindung zwischen Zu- und Ablauf mehr oder minder absperrende Lage ergibt. Verbunden ist mit einer derartigen Lösung auf Grund der flachen Überwölbung der Stirnseite des Steuerkolbens, dass ein wesentlicher Teil der stirnseitigen Querschnittsfläche in Verbindung mit der Umstellung des Steuerventiles von seiner Öffnungslage in die Absperrlage nicht für eine unmittelbare Druckbeaufschlagung zur Verfügung steht, so dass sich, entsprechend zur verzögerten Verstellung des Steuerkolbens, die Verstellung des angesteuerten Ventilschließgliedes, so beispielsweise der Düsennadel, in Schließrichtung verzögert, wobei eine steuertechnische Berücksichtigung dieser Gegebenheiten durch entsprechende Ansteuerung des Steuerventiles schwierig ist, da bereits geringe geometrische Änderungen in der Anschlagbegrenzung, bzw. in den durch diese Art der Anschlagbegrenzung entstehenden kleinen Spalträumen größere Auswirkungen auf das Ansprechverhalten des Steuerkolbens haben, so dass eine stabile, zeitgenaue Steuerung der Schließbewegung des angesteuerten Ventilschließgliedes erschwert, wenn nicht unmöglich ist.

Der Erfindung liegt die Aufgabe zugrunde, einen Einspritzinjektor der eingangs genannten Art dahingehend auszubilden, dass ausgehend vom Steuerventil und dessen Ansteuerung die Verstellung des Steuerkolbens und damit die Schließbewegung des Ventilschließgliedes zeitgenau und auch, bezogen auf angemessene Betriebszeiten, stabil eingeleitet werden kann.

Erfindungsgemäß wird dies bei einem Einspritzinjektor der eingangs genannten Art durch die Merkmale des Anspruches 1 erreicht, wobei durch die Lage der Anschlagbegrenzung in einer stirnseitigen Randzone des Steuerkolbens und die Ausmündung des Zulaufes auf einen durch die Anschlagbegrenzung umgrenzten Spaltraum eine vorgegebene Beaufschlagungsfläche für das zulaufseitig eingebrachte, unter hohem Druck stehende und als Steuermedium eingesetzte Einspritzmedium gegeben ist mit der Folge, dass beim Aufsteuern des Steuerventiles und Verlagerung des Steuerkolbens gegen die Stirnwand der anschlagbegrenzt umgrenzte Raum mit zunehmender Annäherung des Steuerkolbens gegen die Stirnwand ein Druckkissen bildet, das durch Anschluss an die Zulaufseite, und damit an die Hochdruckseite, in seinem Volumen aufgefüllt wird, bei gleichzeitiger zunehmender Drosselung über die Anschlagbegrenzung, so dass die Anschlagbegrenzung quasi einen Quetschspalt bildet, über den zwar eine wesentliche Verringerung der im Kurzschluss vom Zulauf zum Ablauf fließenden Leckmenge erreicht wird, der aber, insbesondere in Anbetracht der kurzen Steuerzeiten, als Leckspalt eine gewisse Durchtrittsmenge zulässt. Damit ist die Ausgangsposition dafür geschaffen, dass beim Schließen des Steuerventiles in Anbetracht der Ausmündung des Zulaufes auf den durch die Anschlagbegrenzung umgrenzten Spaltraum eine schlagartige Beaufschlagung der Stirnfläche des Steuerkolbens erreicht wird, was eine zeitgenaue Steuerung der Schließbewegung des Ventilschließgliedes ermöglicht, wobei die geschilderte Quetschspaltbindung gleichzeitig sicherstellt, dass die Anschlagbegrenzung in der Funktion einer wegbegrenzenden Dichtgrenze mit empfindlichen, aber hochbeanspruchten Sitzflächen - in Analogie zur Sitzfläche der Düsennadel einer Einspritzdüse - im Regelfall nicht oder nur gering beansprucht ist, so dass langzeitig gleichbleibende, stabile Arbeitsverhältnisse auch unter geometrischen Gesichtspunkten gewährleistet sind. Grundsätzlich ist eine, wenn auch querschnittskleine Kurzschlussverbindung nötig, bzw. eine nur momentane, also sehr kurzzeitige Abdichtung im Rahmen der Erfindung zulässig, da andernfalls eine vollständige Abdichtung über die Dichtgrenze bei geöffnetem Steuerventil gegeben wäre, eine solche vollständige Abdichtung aber eine Reaktion des Kolbens auf Vorgaben des Steuerventils verhindern würde.

In Ausgestaltung der Erfindung kann der Spaltraum von einer stirnseitigen Vertiefung des Steuerkolbens und/oder einer stirnwandseitigen Vertiefung gebildet sein, wobei die Abgrenzung des Spaltraumes gegen die Anschlagbegrenzung verlaufend oder auch stufenartig ausgebildet sein kann, wodurch sich, abgesehen von fertigungstechnischen Möglichkeiten, auch die Strömungsverhältnisse hinsichtlich der Quetschspaltbildung beeinflussen lassen.

Des Weiteren erweist es sich als zweckmäßig, wenn zwischen Steuerkolben und aufnehmender Bohrung im der Anschlagbegrenzung benachbarten Axialbereich ein ringförmiger Freiraum vorgesehen wird und wenn der Ablauf mit seinem Öffnungsquerschnitt diesem Freiraum zugeordnet wird, wobei der Freiraum bevorzugt durch eine Erweiterung der Bohrung zur Aufnahme des Steuerkolbens im axialen, der Stirnwand zugeordneten Endbereich gebildet wird, aber auch durch eine gewisse Durchmesserreduzierung des Steuerkolbens angrenzend an dessen Stirnfläche gebildet sein kann. Dieser Freiraum in Form eines Ringraumes lässt sich erfindungsgemäß zur Quetschspaltbildung dadurch nutzen, dass seine stirnseitige Begrenzung axial gegen die Stirnwand abgesetzt ist und eine kleine Stufe bildet, so dass der Kolben in seiner oberen, der Stirnwand benachbarten Grenzlage im Bereich der Dichtgrenze in axialer Überdeckung zur Stufe liegt, womit sich eine besonders intenvise Dämpfung beim Einfahren in diese obere Grenz- und/oder Anschlaglage des Steuerkolbens ergibt.

Weitere Einzelheiten und Merkmale der Erfindung ergeben sich aus den Ansprüchen, ferner wird die Erfindung nachstehend anhand der Zeichnungen erläutert. Es zeigen:
- Fig. 1: eine schematisierte Gesamtdarstellung eines Einspritzinjektors im Schnitt zur Erläuterung von dessen Gesamtaufbau und der Funktion des Steuerventils, und
- Fig. 2 und 3: stark schematisierte und vergrößerte Ausschnittsdarstellungen eines Steuerventils in erfindungsgemäßer Ausgestaltung, wobei Fig. 2 das Steuerventil in seiner Öffnungslage und Fig. 3 in seiner Schließlage zeigt.

Der in der schematisierten Gesamtdarstellung gemäß Fig. 1 gezeigte Einspritzinjektor 1 besteht im Wesentlichen aus einem Düsenteil 2 und einem Steuer- und Stellerteil 3, das funktionell auch den Düsenhalter bildet und dem der Versorgungsanschluss, symbolisch dargestellt durch den Pfeil 4 - für das unter Hochdruck stehende Einspritzmedium, insbesondere Diesel oder Schweröl, zugeordnet ist. Zur Rücklaufseite ist der entsprechende rücklaufseitige Anschluss durch den Pfeil 5 symbolisiert.

Das Steuer- und Stellerteil 3 umfasst einen Magnetsteller 6, über den das Steuerventil 7 angesprochen wird, das das vom Magnetsteller 6 beaufschlagte Ventilglied 8 umfasst, über das die Druckbeaufschlagung eines Steuerraumes 9 gesteuert wird.

Der Steuerraum 9 ist in der Darstellung gemäß Fig. 1 einerseits, bei modularem Aufbau des Injektors, von der Stirnwand 10 einer Zwischenplatte 11 überdeckt und andererseits von einer Bohrung 12 und einem in dieser geführten, die Düsennadel 15 beaufschlagenden Steuerkolben 13 begrenzt. Die Bohrung 12 ist in der Darstellung gemäß Fig. 1 in einer Hülse 14 vorgesehen, die auf dem Steuerkolben 13 geführt ist, der seinerseits koaxial mit einer Düsennadel 15 verbunden ist. Die Düsennadel 15 bildet das Ventilglied eines Hauptstromventiles, dessen Sitz dem Düsenkörper 16 zugeordnet ist, der gleichzeitig auch die Führung für die Düsennadel 15 bildet und einen Druckraum 17 aufweist, auf den die hochdruckseitige Versorgung mit Einspritzmedium über die strichliert angedeutete Leitungsverbindung 18 erfolgt. Die Düsennadel 15 liegt in der dargestellten Schließlage dichtend im Düsensitz 19 an und ist über den im Druckraum 17 anstehenden Druck durch Beaufschlagung ihrer Druckschulter 20 in Öffnungsrichtung belastet. In Gegenrichtung ist die Düsennadel 15 über die Feder 21 beaufschlagt, sowie durch den im Steuerraum 9 anstehenden Druck, wenn, wie in Fig. 1 strichliert angedeutet, der Steuerraum 9 durch den gedrosselten, strichliert angedeuteten Zulauf 22 aus der hoch-druckseitigen Leitungsverbindung 18 gespeist ist und der ebenfalls strichliert dargestellte und gedrosselte Ablauf 23 über das Ventilglied 8 in seiner durch die Leitung 24 angedeuteten Verbindung zum Rücklauf (Pfeil 5) gesperrt ist. Wird das Ventilglied 8 durch Bestromung des Magnetstellers 6 in eine in Fig. 1 nicht dargestellte Öffnungsstellung überführt, so ist der Ablauf 23 mit der Leitung 24 verbunden und es wird der Steuerraum 9 druckentlastet, so dass die unter anderem über die Druckschulter 20 in Öffnungsrichtung beaufschlagte Düsennadel 15 vom Düsensitz 19 abhebt und die Einspritzung freigibt.

Entsprechend der geschilderten Anordnung mit gedrosseltem, hochdruckseitigem Zulauf 22 und gedrosseltem und gesteuertem Ablauf 23 zur Niederdruckseite wird bei Freigabe der Verbindung des Ablaufes 23 zum Rücklauf gemäß Pfeil 5 verbunden mit dem Druckabbau im Steuerraum 9 das Steuerraumvolumen durch die mit dem Öffnen der Düsennadel 15 verbundene, gleich gerichtete Hubbewegung des Steuerkolbens 13 verringert und ein entsprechendes Volumen auf den Rücklauf 5 abgedrängt. Im Weiteren bleibt die mit dem Öffnen des Ventilgliedes 8 geschaffene Kurzschlussverbindung, ungeachtet der Drosselung im Zulauf 22 und im Ablauf 23, offen, bis das Ventilglied 8 umgesteuert wird. Die offene Durchlaufverbindung bedingt erhebliche Leckverluste.

Fig. 2 und 3 veranschaulichen in einer stark vereinfachten Schemadarstellung ausschnittsweise eine erfindungsgemäße Ausgestaltung des Bereiches A, wobei ungeachtet baulicher Abweichungen für entsprechende Teile gleiche Bezugszeichen wie in Fig. 1 verwendet sind und wobei die diesbezüglich geschilderten Funktionen und Ausgestaltungen nicht an eine Gestaltung des Injektors 1 gemäß Fig. 1 gebunden sind, so beispielsweise an den modularen Aufbau des Injektors 1 oder dergleichen.

So ist mit 8 das Ventilglied des Steuerventiles bezeichnet, und mit 13 der Steuerkolben. Der Steuerkolben 13 ist hubbeweglich in der Bohrung 12 geführt, und grenzt mit der Bohrung 12 und der die Bohrung 12 überdeckenden Stirnwand 10 den Steuerraum 9 ab, wobei der Steuerraum 9 angrenzend an die Stirnwand 10 im Durchmesser durch eine radiale Erweiterung 27 der Bohrung 12 vergrößert ist, so dass ein ringförmiger Freiraum, insbesondere ein zylindrischer Ringraum um das der Stirnwand 10 gegenüberliegende, stirnseitige Ende des Steuerkolbens 13 gegeben ist. Im radialen Überdeckungsbereich zur Stirnseite 28 des Kolbens 13 liegt der Öffnungsquerschnitt 29 des Zulaufes 22 auf den Steuerraum 9. Im Zulauf 22 liegt eine Drossel 30. Der Ablauf 23 weist einen steuerraumseitigen Öffnungsquerschnitt 31 auf. Dem Ablauf 23 ist eine Drossel 32 zugeordnet, die im Ausführungsbeispiel durch eine Bohrung in einer Sitz-platte 33 gebildet ist, die von dem im Ausführungsbeispiel mit einer flachen Sperrfläche 34 versehenen Ventilglied 8 in dessen Schließlage abgedeckt und verschlossen wird.

Zwischen dem Steuerkolben 13 und der Stirnwand 10 wird bei Druckentlastung des Steuerraumes 9 und entsprechender Hubverlagerung des Steuerkolbens 13 gegen die Stirnwand 10 eine Anschlagbegrenzung 35 gebildet, die der Randzone 36 des Steuerkolbens 13 im Übergang zwischen Stirnwand 10 und Stirnseite 28 zugeordnet ist, wobei diese beispielsweise dadurch gebildet ist, dass innerhalb der Randzone 36, wie in Fig. 2 und 3 gezeigt, der Kolben 13 stirnseitig zurückgenommen ist. In analoger Weise könnte eine entsprechende Ausbildung auch der Stirnwand 10 zugeordnet sein. Die stirnseitige, gegenüber der Randzone 36 axial zurückgenommene Ausbildung des Steuerkolbens 13 führt in der der Öffnungslage des Ventilgliedes 8 entsprechenden, in Fig. 2 dargestellten oberen Grenzlage des Steuerkolbens 13 zur Bildung eines durch die gegebenenfalls schneidenförmige, durch den Rand des Kolbens 13 gebildete Anschlagbegrenzung 35 randumschlossenen flachen Spaltraumes 37, dessen Tiefe in den Figuren überzeichnet dargestellt ist und der radial nach außen gestuft oder verlaufend in die Randzone 36 übergeht.

Diese Ausgestaltung hat in Verbindung mit der Ausmündung (Öffnungsquerschnitt 29) des Zulaufes 22 auf den von der Anschlagbegrenzung 35 umschlossenen Ringraum zur Folge, dass bei Öffnung des Ablaufes 23 über das Ventilglied 8 entgegen dem Rücklauf (Pfeil 5) und die auf Grund der Druckbeaufschlagung in der Düsennadel 15 in Öffnungsrichtung erfolgende Hubbewegung des Steuerkolbens 13 gegen die Stirnwand 10 der Steuerkolben 13 gegen ein durch den nach wie vor offenen Zulauf 22 gespeistes Druckpolster anläuft, so dass auch bei der angestrebten, nahezu schlagartigen Öffnungsbewegungen der Düsennadel 15 diese in der Endphase gedämpft abgefangen wird, da die Anschlagbegrenzung 35 die Funktion eines Quetschspaltes hat. Entsprechend dieser Funktion bildet die Anschlagbegrenzung 35 im Regelfall auch keine absolute Dichtgrenze, sondern mehr einen Drosselspalt, der zunächst die Leckage bei geöffnetem Ventilglied wesentlich reduziert. Darüber hinaus wird dadurch aber auch sichergestellt, dass beim Schließen des Ventilgliedes 8 das Spaltvolumen nahezu schlagartig auf das Druckniveau des Zulaufes 22 angehoben wird, wobei die erfindungsgemäße Ausgestaltung auch die Voraussetzung dafür bietet, dass die Stirnfläche 25 des Steuerkolbens 13 ohne merkbare Zeitverzögerung vollständig beaufschlagt wird. Zudem verhindert die erfindungsgemäße Lösung, dass in der Öffnungsphase des Ventilgliedes 8 das zwischen Stirnwand 10 und Stirnfläche 25 abströmende, unter Hochdruck stehende Einspritzmedium - entsprechend dem hydrodynamischen Paradoxon - zu einem Anhaften des Steuerkolbens 13 mit seiner Stirnfläche 25 an der Stirnwand 10 führt, was sich beim Umsteuern des Ventilgliedes 8 von der Öffnungs- in die Schließlage verzögernd auf das angestrebte, nahezu schlagartige Schließen der Düsennadel 15 durch eine entsprechende Verlagerung des Steuerkolbens 13 auswirken würde.

Durch die Erfindung wird somit mit einfachen Mitteln eine Lösung geschaffen, die sowohl die Leckage reduziert als auch die Betriebssicherheit durch Verschleißverminderung erhöht.

Die angestrebte "Quetschspaltbildung" und Dämpfungsfunktion lässt sich im Rahmen der Erfindung auch dadurch erreichen bzw. verbessern, dass der ringförmige, durch die radiale Erweiterung 27 gebildete Freiraum nicht bis an die Stirnwand 10 durchgezogen ist, so dass eine Ringstufe 38 entsteht, in die der Steuerkolben 13 beim Anfahren seiner oberen Endlage eintaucht. Hierdurch ergibt sich trotz nur geringer axialer Überlappung ein radial schmaler Durchströmspalt, und eine entsprechende Dämpfung. Die beispielhaft in Fig. 3 angedeutete Ringstufe 38 ist zur besseren Erkennbarkeit abweichend vom in Fig. 2 und Fig. 3 schematisch dargestellten, die Zylinderbohrung 12 aufnehmenden Körper schraffiert, wird zweckmäßigerweise aber einstückig mit diesem Körper ausgebildet, so beispielsweise bezogen auf eine Übersichtsdarstellung gemäß Figur 1, einstückig mit der Zwischenplatte 11.

## Patentansprüche

1. Einspritzinjektor für Brennkraftmaschinen, insbesondere für mit Diesel oder Schweröl als Einspritzmedium betriebene Brennkraftmaschinen, mit einem einem Hauptstromventil vorgelagerten Steuerventil, das einen Steuerraum (9) aufweist, der axial gegenüberliegend zu einer Stirnwand (10) über einen in einer Bohrung (12) geführten, in Richtung auf die Stirnwand anschlagbegrenzt verschieblichen Steuerkolben (13) volumenveränderlich abgegrenzt ist und der in der Verbindung zwischen einem gedrosselten Zulauf (22) und einem gedrosselten und gesteuerten Ablauf (23) liegt, von deren Öffnungsquerschnitten zum Steuerraum (9) der eine stirnwandseitig in Überdeckung zur Stirnseite des Steuerkolbens (13) und der andere radial außerhalb des stirnseitigen Umfangs des Steuerkolbens (13) liegt, wobei die Anschlagbegrenzung (35) einer Randzone (36) des Steuerkolbens (13) stirnseitig zugeordnet ist, einen zwischen der Stirnwand (10) des Steuerraumes (9) und dem Steuerkolben (13) verbleibenden, radial innerhalb der Anschlagbegrenzung (35) liegenden Spaltraum (37) umgrenzt und eine Drosselstelle im Übergang zwischen Zulauf (22) und Ablauf (23) beinhaltet,
**dadurch gekennzeichnet,**
**dass** der Zulauf (22) stirnwandseitig radial innerhalb der Anschlagbegrenzung (35) auf den Spaltraum (37) ausmündend vorgesehen ist, und dass die Anschlagbegrenzung (35) bei geöffnetem Ventilglied (8) einen Drosselspalt bildet.

2. Einspritzinjektor nach Anspruch 1,
**dadurch gekennzeichnet,**
**dass** der Spaltraum (37) von einer stirnseitigen Vertiefung des Steuerkolbens (13) gebildet ist.

3. Einspritzinjektor nach Anspruch 1 oder 2,
**dadurch gekennzeichnet,**
**dass** der Spaltraum (37) von einer stirnwandseitigen Vertiefung gebildet ist.

4. Einspritzinjektor nach Anspruch 2 der 3,
**dadurch gekennzeichnet,**
**dass** die Vertiefung in einen der Anschlagbegrenzung (35) zugeordneten Anschlagrand, Randzone (36), einläuft.

5. Einspritzinjektor nach einem der Ansprüche 2 bis 3,
**dadurch gekennzeichnet,**
**dass** die Vertiefung gegen einen der Anschlagbegrenzung (35) zugeordneten Anschlagrand, Randzone (36), stufig abgesetzt ist.

6. Einspritzinjektor nach einem der vorhergehenden Ansprüche,
**dadurch gekennzeichnet,**
**dass** zwischen Steuerkolben (13) und aufnehmender Bohrung (12) im der Anschlagbegrenzung (35) benachbarten Axialbereich ein ringförmiger Freiraum, Erweiterung (27), vorgesehen ist.

7. Einspritzinjektor nach Anspruch 6,
**dadurch gekennzeichnet,**
**dass** der Freiraum durch einen im Durchmesser reduzierten Axialbereich des Steuerkolbens (13) gebildet ist.

8. Einspritzinjektor nach Anspruch 6 oder 7,
**dadurch gekennzeichnet,**
**dass** der Freiraum, Erweiterung (27), durch einen im Durchmesser erweiterten Axialbereich der den Steuerkolben (13) aufnehmenden Bohrung (12) gebildet ist.

9. Einspritzinjektor nach einem der Ansprüche 6 bis 8,
**dadurch gekennzeichnet,**
**dass** der Ablauf (23) vom Freiraum, Erweiterung (27), ausgehend vorgesehen ist.

10. Einspritzinjektor nach einem der Ansprüche 6 bis 9,
**dadurch gekennzeichnet,**
**dass** der ringförmige Freiraum, Erweiterung (27), mit Abstand zur Stirnwand (10) endet, derart, dass der Steuerkolben (13) in seiner oberen Endlage in eine axiale Überdeckungslage zur **dadurch** gebildeten Ringstufe (38) einläuft.

## Claims

1. Injector for internal combustion engines, in particular for internal combustion engines operated with diesel or heavy oil as an injection medium, having a control valve arranged upstream of a main flow valve, which control valve has a control space (9) which, axially opposite an end wall (10), is delimited in a variable-volume fashion by means of a control piston (13) which is guided in a bore (12) and which is movable, in a manner limited by a stop, in the direction of the end wall, and which control space (9) is situated in the connection between a throttled inflow (22) and a throttled and controlled outflow (23), of the opening cross sections of which inflow (22) and outflow (23) to the control space (9) the one is situated at the end wall side so as to overlap the end side of the control piston (13) and the other is situated radially outside the end-side periphery of the control piston (13), with the stop delimitation (35) being assigned at the end side to an edge zone (36) of the control piston (13), surrounding a gap space (37) which remains between the end wall (10) of the control space (9) and the control piston (13) and which is situated radially within the stop delimitation (35), and containing a throttle point in the passage between the inflow (22) and outflow (23),
**characterized**
**in that** the inflow (22) is provided so as to open out at the end wall side on the gap space (37) radially within the stop delimitation (35), and in that the stop delimitation (35) forms a throttle gap when the valve element (8) is open.

2. Injector according to Claim 1,
**characterized**
**in that** the gap space (37) is formed by an end-side depression of the control piston (13).

3. Injector according to Claim 1 or 2,
**characterized**
**in that** the gap space (37) is formed by an end-wall-side depression.

4. Injector according to Claim 2 or 3,
**characterized**
**in that** the depression runs into a stop edge, edge zone (36), which is assigned to the stop delimitation (35).

5. Injector according to one of Claims 2 to 3,
**characterized**
**in that** the depression is recessed in a stepped fashion with respect to a stop edge, edge zone (36), which is assigned to the stop delimitation (35).

6. Injector according to one of the preceding claims,
**characterized**
**in that** an annular free space, extension (27), is provided between the control piston (13) and the holding bore (12) in the axial region adjacent to the stop delimitation (35).

7. Injector according to Claim 6,
**characterized**
**in that** the free space is formed by a reduced-diameter axial region of the control piston (13).

8. Injector according to Claim 6 or 7,
**characterized**
**in that** the free space, extension (27), is formed by a widened-diameter axial region of the bore (12) which holds the control piston (13).

9. Injector according to one of Claims 6 to 8,
**characterized**
**in that** the outflow (23) is provided so as to proceed from the free space, extension (27).

10. Injector according to one of Claims 6 to 9,
**characterized**
**in that** the annular free space, extension (27), ends at a distance from the end wall (10), in such a way that the control piston (13), in its upper end position, runs into a position of axial overlap with the annular step (38) thus formed.

## Revendications

1. Injecteur pour moteurs à combustion interne, en particulier pour moteurs à combustion interne fonctionnant au carburant Diesel ou à l'huile lourde comme fluide d'injection, avec une soupape de commande qui est montée en amont d'une soupape de flux principal et qui présente une chambre de commande (9) qui est délimitée à volume variable, axialement en vis-à-vis d'une paroi frontale (10), au moyen d'un piston de commande (13) guidé dans un alésage (12) et mobile en direction de la paroi frontale en étant limité par butée, et qui se situe dans la liaison entre une admission étranglée (22) et une évacuation étranglée et commandée (23), la section d'ouverture de l'admission (22) vers la chambre de commande (9) se situant du côté de la paroi frontale en recouvrement avec le côté frontal du piston de commande (13), et celle de l'évacuation (23) radialement à l'extérieur du pourtour frontal du piston de commande (13), sachant que la délimitation par butée (35) est associée frontalement à une zone de bord (36) du piston de commande (13), circonscrit un espace interstitiel (37) restant présent entre la paroi frontale (10) de la chambre de commande (9) et le piston de commande (13) et se trouvant radialement à l'intérieur de la délimitation par butée (35), et contient un point d'étranglement à la transition entre l'admission (22) et l'évacuation (23),
**caractérisé en ce que** l'admission (22) est prévue en débouchant du côté de la paroi frontale radialement à l'intérieur de la délimitation par butée (35) vers l'espace interstitiel (37), et **en ce que** la délimitation par butée (35) constitue une fente d'étranglement lorsque l'obturateur de soupape (8) est ouvert.

2. Injecteur selon la revendication 1, **caractérisé en ce que** l'espace interstitiel (37) est formé par un renfoncement sur le côté frontal du piston de commande (13).

3. Injecteur selon la revendication 1 ou 2,
**caractérisé en ce que** l'espace interstitiel (37) est formé par un renfoncement sur la paroi frontale.

4. Injecteur selon la revendication 2 ou 3,
**caractérisé en ce que** le renfoncement débouche dans un bord de butée - zone de bord (36) - associé à la délimitation par butée (35).

5. Injecteur selon la revendication 2 ou 3,
**caractérisé en ce que** le renfoncement est étagé en gradin par rapport à un bord de butée - zone de bord (36) - associé à la délimitation par butée (35).

6. Injecteur selon l'une des revendications précédentes, **caractérisé en ce qu'**un espace libre annulaire - élargissement (27) - est prévu entre le piston de commande (13) et l'alésage récepteur (12) dans la région axiale voisine de la délimitation par butée (35).

7. Injecteur selon la revendication 6, **caractérisé en ce que** l'espace libre est formé par une région axiale de diamètre réduit du piston de commande (13).

8. Injecteur selon la revendication 6 ou 7,
**caractérisé en ce que** l'espace libre - élargissement (27) - est formé par une région axiale de diamètre élargi de l'alésage (12) recevant le piston de commande (13).

9. Injecteur selon l'une des revendications 6 à 8,
**caractérisé en ce que** l'évacuation (23) est prévue en partant de l'espace libre - élargissement (27).

10. Injecteur selon l'une des revendications 6 à 9,
**caractérisé en ce que** l'espace libre annulaire - élargissement (27) - se termine à distance de la paroi frontale (10), de telle sorte que le piston de commande (13), dans sa position finale haute, arrive dans une position de recouvrement axial par rapport au gradin annulaire (38) ainsi formé.
